# EUROPÄISCHE PATENTSCHRIFT

(11) **EP 3 036 496 B1**
(45) Veröffentlichungstag und Bekanntmachung des Hinweises auf die Patenterteilung: **12.12.2018**
(21) Anmeldenummer: 14757876.9
(22) Anmeldetag: 19.08.2014
(51) Int. Cl.: F41H 5/26

(54) **VORRICHTUNG MIT EINER OPTISCHEN EINRICHTUNG UND EINER ABBLENDEINRICHTUNG**
DEVICE HAVING AN OPTICAL APPARATUS AND A SHUTTER
SYSTÈME MUNI D'UN DISPOSITIF OPTIQUE ET D'UN OCCULTEUR

(30) Priorität: 21.08.2013 DE 102013013777
(43) Veröffentlichungstag der Anmeldung: 29.06.2016
(73) Patentinhaber: Rheinmetall Landsysteme GmbH, 29345 Unterlüß (DE)
(72) Erfinder: BRANDL, Gerd, 86154 Augsburg (DE); BÖRNER, Philipp, 74743 Seckach (DE)
(74) Vertreter: Dietrich, Barbara
(86) Internationale Anmeldenummer: PCT/EP2014/067642
(87) Internationale Veröffentlichungsnummer: WO 2015/024926

(56) Entgegenhaltungen:
- DE-A1- 1 630 006
- DE-A1- 1 910 523
- DE-A1-102011 122 199
- US-A1- 2003 129 567
- US-A1- 2011 026 090

## Beschreibung

Die Erfindung betrifft eine Vorrichtung mit einer optischen Einrichtung, insbesondere einem Winkelspiegel, einer Visieroptik, einem Periskop oder dgl., mit der aus dem Innenraum eines Fahrzeuges oder eines Gebäudes das umgebende Gelände beobachtbar ist, und einer Abblendeinrichtung zur Verhinderung des Austretens von Licht aus dem Innenraum des Fahrzeuges oder Gebäudes.

Um bei gepanzerten Fahrzeugen mit Winkelspiegeln zu verhindern, dass Nachts Licht der Innenbeleuchtung durch die Winkelspiegel nach außen austritt und ein Gegner das Fahrzeug orten kann, ist es beispielsweise aus dem Dokument DE 6941812 U bekannt, die Winkelspiegel mit mechanischen Schutzkappen abzudecken. Allerdings ist aufgrund der häufig hohen Anzahl eingesetzter Winkelspiegel in einem gepanzerten Fahrzeug dieser Abdeckvorgang relativ zeitaufwendig.

In dem Dokument DE 1910523 A1 wird daher bereits vorgeschlagen, zur Verhinderung des Austretens von Licht aus dem Fahrzeuginnenraum eine schwenkbare Blende zur Unterbrechung des Strahlenganges durch die optische Einrichtung vorzusehen. Diese Blende ist durch einen an den Stromkreis der Innenbeleuchtung des Fahrzeuges anschließbaren Elektromagneten in eine den Strahlengang der optischen Vorrichtung unterbrechende Stellung betätigbar.

Nachteilig ist bei Verwendung dieser bekannten Abblendeinrichtung der relativ große Platzaufwand für die schwenkbare Blende. Außerdem kann eine derartige Abblendeinrichtung nur mit außerordentlich großem Aufwand nachträglich an den bereits vorhandenen optischen Einrichtungen (Winkelspiegeln etc.) angeordnet werden.

Die US 2003/0129567 A1 offenbart ein Trainingssystem, bei dem im OFF-Modus der Betrachter die Umgebung in einer normalen Art und Weise durch das Periskop sehen kann. Das Testsystem umfasst eine optische Einrichtung, mit der aus dem Innenraum des Fahrzeugs das umgebene Gelände beobachtet werden kann. Eine Abblendvorrichtung ist durch eine elektrische Spannung umschaltbar von einem lichtdurchlässigen in einen lichtundurchlässigen Zustand und umgekehrt.

Der Erfindung liegt die Aufgabe zugrunde, eine Vorrichtung mit einer Abblendeinrichtung anzugeben, die auf einfache Weise auch nachträglich an vorhandene optische Einrichtungen, wie Winkelspiegeln, Visieroptiken etc., angeordnet werden kann und möglichst schnell automatisch oder manuell eine Unterbrechung des Strahlenganges durch die optische Einrichtung bewirkt.
Diese Aufgabe wird erfindungsgemäß durch die Merkmale des Anspruchs 1 gelöst. Weitere, besonders vorteilhafte Ausgestaltungen der Erfindung offenbaren die Unteransprüche.
Die Erfindung beruht im Wesentlichen auf dem Gedanken, als Abblendeinrichtung der erfindungsgemäßen Vorrichtung ein durch eine elektrische Spannung umschaltbares LCD-Fenster und eine mit dem LCD-Fenster verbundene Steuerelektronik zu verwenden, mit Hilfe der das LCD-Fenster von einem lichtdurchlässigen in einen lichtundurchlässigen Zustand, und umgekehrt, umschaltbar ist.
Dabei kann das LCD-Fenster, welches auch als schaltbare Verglasung bezeichnet wird, innenraumseitig oder außenseitig an der optischen Vorrichtung angeordnet sein. Allerdings hat es sich als zweckmäßig erwiesen, das LCD-Fenster innenraumseitig anzuordnen, weil es hier besser vor mechanischen Beschädigungen geschützt ist.
Zur automatischen Umschaltung von dem lichtdurchlässigen in den lichtundurchlässigen Zustand, und vorzugsweise auch umgekehrt, ist die Steuerelektronik mit mindestens zwei, im Innenraum des Fahrzeuges oder Gebäudes angeordneten Fotozellen verbunden, so dass die Fotozellen beim Detektieren einer Lichtquelle im Innenraum ein der Steuerelektronik zuführbares Signal erzeugen, und die Steuerelektronik das LCD-Fenster dann von dem lichtdurchlässigen in den lichtundurchlässigen Zustand schaltet. Beim Abschalten der Lichtquellen erzeugen die Fotozellen wiederum ein der Steuerelektronik zuführbares Signal, welches dann das LCD-Fenster von dem lichtundurchlässigen in den lichtdurchlässigen Zustand zurückschaltet.
Da die erfindungsgemäße Vorrichtung keine mechanischen Teile enthält ist es praktisch wartungsfrei.

Um die Sicht durch die optische Einrichtung auch dann zu ermöglichen, wenn die Innenbeleuchtung des Kampfraumes eingeschaltet ist, ist bei einem Ausführungsbeispiel der Erfindung vorgesehen, dass innenraumseitig an der optischen Einrichtung ein mit der Steuerelektronik verbundener Druckschalter angeordnet ist. Für die Dauer der Betätigung dieses Druckschalters schaltet das LCD-Fenster dann von dem lichtundurchlässigen in den lichtdurchlässigen Zustand um, auch wenn die Fotozellen eine Lichtquelle in dem Innenraum detektieren sollten.

Statt Verwendung eines Druckschalters kann aber auch vorgesehen werden, dass die Fotozellen mit einer Abdeckeinrichtung versehen sind, so dass sie kein Licht detektieren und die Steuerelektronik das LCD-Fenster automatisch in den Sichtzustand schaltet.

Durch Verwendung zusätzlicher IR- und/oder UV-Filter kann verhindert werden, dass Strahlung in diesen Wellenlängenbereichen aus dem Innenraum nach außen dringen kann.

Außerdem kann mit Hilfe eines Laserfilters das Eindringen von Laserstrahlen in die optische Einrichtung verhindert werden, so dass bei Laserbestrahlung der optischen Einrichtungen durch einen Gegner Augenverletzungen des die optische Einrichtung benutzenden Beobachters vermieden werden.

Weitere Einzelheiten und Vorteile der Erfindung ergeben sich aus dem folgenden, anhand einer Figur beschriebenen Ausführungsbeispiel.

In der Figur ist mit 1 eine erfindungsgemäße Vorrichtung bezeichnet, die als optische Einrichtung einen Winkelspiegel 2 umfasst. Der Winkelspiegel 2 ragt durch die obere Wand 3, beispielsweise des Turmes eines Kampfpanzers, hindurch, so dass ein Beobachter von dem Innenraum 4 des Fahrzeuges das umgebende Gelände 5 beobachten kann.

An dem Winkelspiegel 2 ist innenraumseitig eine Abblendeinrichtung 6 befestigt. Diese besteht im Wesentlichen aus einem LCD-Fenster 7, einer mit dem LCD-Fenster 7 verbundenen Steuerelektronik 8 und zwei Fotozellen 9. Zur Stromversorgung des LCD-Fensters 7, der Steuerelektronik 8 und der Fotozellen 9 ist eine entsprechende Spannungsquelle 10 vorgesehen.

Außerdem sind an dem Winkelspiegel 2 außenseitig sowohl ein IR- und UV-Filter 11 als auch ein Laserfilter 12 angeordnet.

Nachfolgend wird näher auf die Funktionsweise der erfindungsgemäßen Vorrichtung 1 eingegangen:
Zunächst wird mit Hilfe der Steuerelektronik 8 die Empfindlichkeit der beiden Fotozellen 9 auf die im Innenraum 4 angebrachten Lichtquellen (nicht dargestellt) angepasst, damit sichergestellt ist, dass z.B. die an dem Winkelspiegel 2 im Turm des Kampfpanzers angeordnete Fotozelle 9 auch dann schaltet, wenn eine Lichtquelle im Innenraum 4 des Fahrzeuges betätigt wird.

Sobald eine der Fotozellen 9 eine Lichtquelle detektiert, wird ein entsprechendes Signal der Steuerelektronik 8 zugeführt, die dann das LCD-Fenster 7 innerhalb weniger Millisekunden in ihren lichtundurchlässigen Zustand umschaltet, so dass kein sichtbares Licht durch den Winkelspiegel 2 nach außen dringen kann.

Erlischt die Lichtquelle im Innenraum 4 des Fahrzeuges, so erzeugt die entsprechende Fotozelle 9 erneut ein Signal und die Steuerelektronik 8 bewirkt ein Umschalten des LCD-Fensters 7 in ihren lichtdurchlässigen Zustand. Dabei kann eine entsprechende Nachlauf- oder Verzögerungszeit für das Umschalten in den lichtdurchlässigen Bereich mit Hilfe der Steuerelektronik 8 vorgesehen werden (z.B. 0,5 Sekunden).

Die Abblendeinrichtung 6 wird ständig durch die Spannungsquelle 10 (z.B. das Bordnetz des Fahrzeuges) mit Energie versorgt und befindet sich somit immer dann im Betriebszustand, wenn der Kampfpanzer benutzt wird. Dadurch wird sichergestellt, dass kein Licht aus dem Innenraum 4 des Fahrzeuges nach außen dringen kann.

### Bezugszeichenliste

- 1: Vorrichtung
- 2: optische Einrichtung, Winkelspiegel
- 3: Wand
- 4: Innenraum
- 5: Gelände
- 6: Abblendeinrichtung
- 7: LCD-Fenster
- 8: Steuerelektronik
- 9: Fotozelle
- 10: Spannungsquelle
- 11: IR- und UV-Filter
- 12: Laserfilter

## Patentansprüche

1. Vorrichtung mit einer optischen Einrichtung (2), mit der aus dem Innenraum (4) eines Fahrzeuges oder eines Gebäudes das umgebende Gelände (5) beobachtbar ist, und einer Abblendeinrichtung (6) zur Verhinderung des Austretens von Licht aus dem Innenraum (4) des Fahrzeuges oder Gebäudes, wobei die Abblendeinrichtung (6) ein durch eine elektrische Spannung umschaltbares LCD-Fenster (7) und eine mit dem LCD-Fenster (7) verbundene Steuerelektronik (8) umfasst, mit Hilfe der das LCD-Fenster (7) von einem lichtdurchlässigen in einen lichtundurchlässigen Zustand, und umgekehrt, umschaltbar ist, **dadurch gekennzeichnet, dass** die Steuerelektronik (8) mit mindestens zwei, in dem Innenraum (4) angeordneten Fotozellen (9) in Wirkverbindung steht, derart, dass die Fotozellen (9) beim Detektieren einer Lichtquelle ein der Steuerelektronik (8) zuführbares Signal erzeugen, und die Steuerelektronik (8) das LCD-Fenster (7) dann von dem lichtdurchlässigen in den lichtundurchlässigen Zustand umschaltet.

2. Vorrichtung nach Anspruch 1, **dadurch gekennzeichnet, dass** die Fotozellen (9) beim Abschalten der Lichtquellen ebenfalls ein der Steuerelektronik (8) zuführbares Signal erzeugen, welches dann das LCD-Fenster (7) von dem lichtundurchlässigen in den lichtdurchlässigen Zustand umschaltet.

3. Vorrichtung nach Anspruch 1, **dadurch gekennzeichnet, dass** das LCD-Fenster (7) innenraumseitig oder außenseitig an der optischen Einrichtung (2) angeordnet ist.

4. Vorrichtung nach einem der Ansprüche 1 bis 3, **dadurch gekennzeichnet, dass** die Fotozellen (9) mit einer Abdeckeinrichtung versehen sind.

5. Vorrichtung nach einem der Ansprüche 1 bis 3, **dadurch gekennzeichnet, dass** innenraumseitig an der optischen Einrichtung (2) ein mit der Steuerelektronik (8) verbundener Druckschalter angeordnet ist, bei dessen Betätigung das LCD-Fenster (7) auch dann von dem lichtundurchlässigen Zustand in den lichtdurchlässigen Zustand schaltbar ist, wenn die Fotozellen (9) eine Lichtquelle in dem Innenraum (4) detektieren.

6. Vorrichtung nach einem der Ansprüche 1 bis 5, **dadurch gekennzeichnet, dass** an der optischen Einrichtung (2) innenraumseitig oder außenseitig ein IR-Filter und/oder ein UV-Filter (11) und/oder ein Laserfilter (12) angeordnet sind/ist.

7. Vorrichtung nach einem der Ansprüche 1 bis 6, **dadurch gekennzeichnet, dass** die optische Einrichtung (2) ein Winkelspiegel, eine Visieroptik, ein Periskop oder dgl. ist.

## Claims

1. Apparatus comprising an optical device (2), with which the surrounding terrain (5) is observable from the interior (4) of a vehicle or of a building, and a shutter device (6) for preventing the emergence of light from the interior (4) of the vehicle or building, wherein the shutter device (6) comprises an LCD window (7), which is switchable by an electrical voltage, and control electronics (8) connected to the LCD window (7), with the aid of which control electronics the LCD window (7) is switchable from a light-transmissive state to a light-nontransmissive state, and vice versa, **characterized in that** the control electronics (8) are operatively connected to at least two photocells (9) arranged in the interior (4), in such a way that the photocells (9), upon detecting a light source, generate a signal that is feedable to the control electronics (8), and the control electronics (8) then switch the LCD window (7) from the light-transmissive state to the light-nontransmissive state.

2. Apparatus according to Claim 1, **characterized in that**, upon the light sources being switched off, the photocells (9) likewise generate a signal that is feedable to the control electronics (8), which signal then switches the LCD window (7) from the light-nontransmissive state to the light-transmissive state.

3. Apparatus according to Claim 1, **characterized in that** the LCD window (7) is arranged at the optical device (2) at the interior side or at the exterior side.

4. Apparatus according to any of Claims 1 to 3, **characterized in that** the photocells (9) are provided with a covering device.

5. Apparatus according to any of Claims 1 to 3, **characterized in that** a pressure switch connected to the control electronics (8) is arranged at the optical device (2) at the interior side, upon the actuation of which pressure switch the LCD window (7) is switchable from the light-nontransmissive state to the light-transmissive state even if the photocells (9) detect a light source in the interior (4) .

6. Apparatus according to any of Claims 1 to 5, **characterized in that** an IR filter and/or a UV filter (11) and/or a laser filter (12) are/is arranged at the optical device (2) at the interior side or at the exterior side.

7. Apparatus according to any of Claims 1 to 6, **characterized in that** the optical device (2) is an angular mirror, a sighting optical unit, a periscope or the like.

## Revendications

1. Arrangement comprenant un dispositif optique (2), avec lequel le terrain (5) environnant peut être observé depuis l'espace intérieur (4) d'un véhicule ou d'un bâtiment, et un dispositif d'occultation (6) destiné à empêcher la sortie de lumière depuis l'espace intérieur (4) du véhicule ou du bâtiment, le dispositif d'occultation (6) comportant une fenêtre à LCD (7) permutable par une tension électrique et une électronique de commande (8) reliée à la fenêtre à LCD (7) et à l'aide de laquelle la fenêtre à LCD (7) peut être permutée d'un état transparent à un état opaque et inversement, **caractérisé en ce que** l'électronique de commande (8) se trouve en liaison fonctionnelle avec au moins deux cellules photoélectriques (9) disposées dans l'espace intérieur (4), de telle sorte que les cellules photoélectriques (9), lors de la détection d'une source de lumière, génèrent un signal qui peut être acheminé à l'électronique de commande (8) et l'électronique de commande (8) permute alors la fenêtre à LCD (7) de l'état transparent à l'état opaque.

2. Arrangement selon la revendication 1, **caractérisé en ce que** les cellules photoélectriques (9), lorsque les sources de lumière sont éteintes, génèrent également un signal qui peut être acheminé à l'électronique de commande (8), lequel permute alors la fenêtre à LCD (7) de l'état opaque à l'état transparent.

3. Arrangement selon la revendication 1, **caractérisé en ce que** la fenêtre à LCD (7) est disposée sur le dispositif optique (2) du côté de l'espace intérieur ou du côté extérieur.

4. Arrangement selon l'une des revendications 1 à 3, **caractérisé en ce que** les cellules photoélectriques (9) sont pourvues d'un dispositif de recouvrement.

5. Arrangement selon l'une des revendications 1 à 3, **caractérisé en ce qu'**un commutateur à poussoir relié à l'électronique de commande (8) est disposé sur le dispositif optique (2) du côté de l'espace intérieur, dont l'actionnement permet également de commuter la fenêtre à LCD (7) de l'état opaque à l'état transparent lorsque les cellules photoélectriques (9) détectent une source de lumière dans l'espace intérieur (4).

6. Arrangement selon l'une des revendications 1 à 5, **caractérisé en ce qu'**un filtre à IR et/ou un filtre à UV (11) et/ou un filtre à laser (12) est/sont disposé(s) sur le dispositif optique (2) du côté de l'espace intérieur ou du côté extérieur.

7. Arrangement selon l'une des revendications 1 à 6, **caractérisé en ce que** le dispositif optique (2) est un miroir en angle, une optique de visée, un périscope ou similaire.
